# EUROPÄISCHE PATENTSCHRIFT

(11) **EP 2 112 314 B1**
(45) Veröffentlichungstag und Bekanntmachung des Hinweises auf die Patenterteilung: **20.07.2011**
(21) Anmeldenummer: 09156773.5
(22) Anmeldetag: 30.03.2009
(51) Int. Cl.: E05D 15/48, E05D 15/58

(54) **Türanordnung mit einer Flügeltür- und einer Schiebetürfunktion, die mittels eines einzigen Betätigungselements betätigt werden können**
Door assembly with a swinging and sliding function which can be actuated with a single actuation element
Agencement de porte doté d'une fonction de porte à battants et de porte coulissante, lequel peut être actionné à l'aide d'un seul élément d'actionnement

(30) Priorität: 25.04.2008 DE 102008020729
(43) Veröffentlichungstag der Anmeldung: 28.10.2009
(73) Patentinhaber: Bruker AXS GmbH, 76187 Karlsruhe (DE)
(72) Erfinder: Kuhnmünch, Norbert, 76327 Pfinztal (DE)
(74) Vertreter: Kohler Schmid Möbus

(56) Entgegenhaltungen:
- DE-U1- 8 706 410
- JP-A- 6 081 547
- US-A1- 2007 119 548

## Beschreibung

Die Erfindung betrifft eine Türanordnung, umfassend eine Tür zum Öffnen und Verschließen eines Zugangs,
wobei die Tür relativ zu einem Hauptrahmen der Türanordnung um eine Achse S verschwenkbar ist,
wobei die Tür eine Schiebetür aufweist, die auf einem Flügelrahmen der Tür verschiebbar in einer Richtung V gelagert ist,
und wobei der Flügelrahmen relativ zum Hauptrahmen um die Achse S verschwenkbar ist.

Solche Türanordnungen sind beispielsweise durch Türen mit Schiebefenstern bekannt geworden, vgl. http:/www.woelfleder.at/tuere.htm, April 2008.

Türanordnungen werden allgemein dazu verwendet, einen Zugang reversibel zu verschließen, insbesondere zu versperren, abzudecken oder abzudichten. Eine Türanordnung umfasst dabei einen beweglichen Teil, hier genannt Tür, und einen unbeweglichen Teil, hier genannt Hauptrahmen. Die Tür ist dabei am Hauptrahmen beweglich gelagert. Ein von einer Tür verschließbarer Zugang kann beispielsweise ein Durchgang zu einem Raum in einem Gebäude, oder auch eine Eingriffsöffnung in einen Schrank oder ein Gehäuse sein.

Sehr verbreitet sind Flügeltüren, die über um eine (meist vertikale) Achse verschwenkbar am Hauptrahmen (etwa einem Türrahmen oder einer Schrankwand) gelagert sind. Durch Aufschwenken der Flügeltür kann der gesamte, von der Tür abgedeckte Zugang eröffnet werden. Die Lagerung der Tür kann einfach über Scharniere oder Gelenke erfolgen. Beim Öffnen einer Flügeltür wird jedoch relativ viel freier Raum vor dem Zugang als Verschwenkbereich für die Tür benötigt.

In der Praxis ist es oft nicht nötig oder erwünscht, den gesamten, von einer Tür verschließbaren Zugang zu eröffnen. Für solche Fälle ist es bekannt, in eine Flügeltür eine weitere, kleinere Tür zu integrieren. Bei Stadt- oder Burgtoren waren früher beispielsweise so genannte "Mannlöcher" verbreitet; ein solches Mannloch ist eine in einen Torflügel eingesetzte, nur mannshohe Flügeltür, durch die einzelne Personen passieren konnten. Für das passieren von Fuhrwerken wurde das Stadt- oder Burgtor ganz geöffnet. Durch die weitere, kleinere Tür ist es möglich, nur einen Teil des von der gesamten Tür verschließbaren Zugangs zu eröffnen. Die Betätigung der weiteren, kleineren Tür ist im Allgemeinen weniger beschwerlich als das Öffnen der gesamten Tür, und erfordert auch weniger freien Raum vor dem Zugang.

Die eingangs erwähnten Türen mit Schiebefenster stellen im Prinzip Türen dar, auf denen wiederum eine Schiebetür gelagert ist, mit der ein Teil des von der gesamten Tür verschließbaren Zugangs eröffnet werden kann. Die Nutzung der Schiebetür benötigt keinen freien Raum vor dem Zugang, und kann daher insbesondere in beengten Platzverhältnissen gut eingesetzt werden.

Der verschwenkbare Teil der Tür, an dem die Schiebetür gelagert ist und gegenüber dem die Schiebetür verfahren werden kann, wird hier als Flügelrahmen bezeichnet.

Türanordnungen mit einer Doppelfunktion, also mit einer Flügelrahmen- und einer Schiebetürfunktion, haben im Stand der Technik für beide Funktionalitäten unabhängige Betätigungs- und Verriegelungsmechanismen. Dadurch wird der Aufbau recht aufwendig, und zum anderen wird bei einem häufigen Wechsel zwischen den Funktionalitäten die Handhabung unkomfortabel. Solche Türanordnungen mit einer Doppelfunktion sind aus JP06/081547 und us 2007/119548 bekannt.

### Aufgabe der Erfindung

Es ist daher die Aufgabe der vorliegenden Erfindung, bei einer Türanordnung der eingangs genannten Art mit einer Flügelrahmen- und einer Schiebetürfunktion die Betätigungs- und Verriegelungsmechanik zu verbessern, und insbesondere den Aufbau und die Handhabung zu vereinfachen.

### Kurze Beschreibung der Erfindung

Diese Aufgabe wird gelöst durch eine Türanordnung der eingangs genannten Art, die dadurch gekennzeichnet ist, dass ein Riegel vorgesehen ist, mit dem der Flügelrahmen in seinem geschlossenen Zustand gegenüber dem Hauptrahmen ver- und entriegelt werden kann,
dass an der Schiebetür ein Betätigungselement angeordnet ist, welches mit der Schiebetür verfahrbar ist und welches zwischen einer ersten Position und einer zweiten Position umschaltbar ist,
wobei in der ersten Position des Betätigungselements das Betätigungselement ein Verfahren der Schiebetür auf dem Flügelrahmen nicht behindert und das Verfahren der Schiebetür die Riegelstellung nicht beeinflusst,
und wobei in der zweiten Position des Betätigungselements das Betätigungselement in den Riegel oder in einen Mitnehmer, der mit dem Riegel starr verbunden oder an diesen angelenkt ist, eingreift, so dass bei geschlossenem Flügelrahmen durch Verfahren der Schiebetür in der zweiten Position des Betätigungselements der Riegel betätigt wird.

Mit der Erfindung wird ein einfache und sichere Bedienung sowohl der Flügelrahmenfunktion (Aufschwenken oder Aufklappen des Flügelrahmens bzw. der gesamten Tür) als auch der Schieberahmenfunktion (Verfahren der Schiebetür bei geschlossenem Flügelrahmen) ermöglicht. Die Schiebetür verfügt über ein Betätigungselement, das bevorzugt in einen auf der Schiebetür aufsitzenden Handgriff integriert ist. Das Betätigungselement kann von einem menschlichen Bediener (zumindest bei und bevorzugt nur bei geschlossenem Flügelrahmen) zwischen der ersten und zweiten Position umgeschaltet werden, etwa durch Ausüben einer Druckkraft auf das Betätigungselement.

Um die Schiebetürfunktion betätigen zu können, befindet sich das Betätigungselement in der ersten Position. In dieser ersten Position ist vorgesehen, dass der Riegel den Flügelrahmen verriegelt, so dass dieser in der geschlossenen Position gehalten ist. Durch ein manuelles seitliches Ziehen an der Schiebetür (bzw. einem zugehörigen Handgriff) kann diese dann gegenüber dem Flügelrahmen verfahren werden, um einen Teil des Zugangs freizugeben. Die erste Position ist die Standardposition für das Betätigungselement; das Betätigungselement ist typischerweise in diese erste Position vorgespannt.

Um die Flügelrahmenfunktion betätigen zu können, wird das Betätigungselement in die zweite Position umgeschaltet. Durch ein manuelles seitliches Ziehen an der Schiebetür wird dann der Riegel betätigt und die Schiebetür auch gegenüber dem Flügelrahmen verfahren, typischerweise aber nur in einem engen Bereich ("Entriegelungsweg"). Sobald der Riegel entriegelt ist, kann durch Ziehen der Schiebetür nach vorne der Flügelrahmen geöffnet werden.

Bei der erfindungsgemäßen Türanordnung kann auf einfachste Weise zwischen den beiden Betriebsmodi der Türmechanik (Schiebetürfunktion und Flügeltürfunktion) mechanisch umgeschaltet werden; es braucht nur ein Betätigungselement und die Schiebetür (bzw. ein zugehöriger Handgriff) gehandhabt zu werden. Bevorzugt schließen sich die Betätigung der verschiedenen Betriebsmodi gegenseitig durch Verriegelungen und Arretierungen mechanisch aus, d.h. bei aufgeschobener Schiebetür kann die Flügeltür nicht entriegelt werden, und bei geöffnetem Flügelrahmen kann die Schiebetür nicht geöffnet werden. Insbesondere ist bevorzugt die Umschaltung des Betätigungselements von der ersten Position zur zweiten Position blockiert, wenn die Schiebetür nicht geschlossen ist.

Gemäß der Erfindung ist an der Tür mit Schwenkfunktion ("Flügeltür") eine zusätzliche Schiebetürfunktion vorgesehen. Über den verschwenkbaren Flügelrahmen, mit dem auch die Schiebetür verschwenkt wird, kann der gesamte Zugang eröffnet werden. Dies ist insbesondere für das Verbringen von großen Gegenständen oder Personen durch den Zugang nützlich. Falls nur ein kleinerer Teil des Zugangs benötigt wird, beispielsweise wenn nur relativ kleine Gegenstände durch den Zugang verbracht werden sollen, kann die Schiebetürfunktion bei geschlossenem Flügelrahmen genutzt werden, wobei in der Regel nur ein kleiner Teil des Zugangs eröffnet wird. Die Schiebetür benötigt insbesondere keinen freien Raum vor dem Zugang, so dass bei Platzmangel für die Schiebetürfunktion kein Mindestabstand zu etwaigen gegenüber angeordneten Einrichtungen eingehalten zu werden braucht. Im Falle einer in Verschieberichtung V schmalen Schiebetür kann diese sogar ausschließlich vor dem Zugang ohne jeglichen Bedarf an freiem Raum verschoben werden; im Falle einer breiteren Schiebetür entsteht ein Raumbedarf nur seitlich des Zugangs, was aber oftmals die Möglichkeiten der Platznutzung relativ wenig beeinträchtigt.

### Bevorzugte Ausführungsformen der Erfindung

### Ausführungsformen betreffend die Aufteilung der Tür

Bei einer bevorzugten Ausführungsform des erfindungsgemäßen Sicherheitsgehäuses deckt die geschlossene Schiebetür bei geschlossenem Flügelrahmen den gesamten von der Tür verschließbaren Zugang ab. Mit anderen Worten, die gesamte Tür ist als eine Schiebetür ausgebildet, die auch als Flügeltür verschwenkbar ist. Der Flügelrahmen kann dann auf seine Funktion als Lager für die Schiebetür beschränkt werden; insbesondere brauchen am Flügelrahmen dann keine (Teil-)Abdeckungen für den Zugang vorgesehen werden.

Bei einer anderen Ausführungsform erstreckt sich die Schiebetür in einer Richtung senkrecht zur Richtung V über die gesamte Höhe des von der Tür verschließbaren Zugangs. Damit eröffnet die Schiebetür einen größtmöglichen Teil des Zugangs ohne einen zusätzlichen Raumbedarf vor dem Zugang.

Besonders bevorzugt ist eine Ausführungsform, die vorsieht,
dass am Flügelrahmen eine Teilabdeckung für den Zugang starr befestigt ist, und dass sich bei geschlossenem Flügelrahmen und geschlossener Schiebetür parallel zur Richtung V
- die Schiebetür über einen ersten Teilbereich des Zugangs erstreckt, und
- die starr am Flügelrahmen befestigten Teilabdeckung über einen zweiten Teilbereich des Zugangs erstreckt,
wobei erster und zweiter Teilbereich zusammen die gesamte Breite des von der Tür verschließbaren Zugangs überdecken,
insbesondere wobei erster und zweiter Teilbereich überlappen. Bei dieser Ausführungsform ergänzen sich eine verschiebliche Teilabdeckung der Schiebetür und die im Flügelrahmen starre Teilabdeckung. Bevorzugt wird beim öffnenden Verschieben der Schiebetür deren Teilabdeckung über die im Flügelrahmen starre Teilabdeckung geschoben, so dass kein freier Raum neben dem Zugang zum Öffnen der Schiebetür benötigt wird. Bei dieser Ausführungsform kann weiterhin der Flächenanteil der verschieblichen Teilabdeckung der Tür verringert werden, um den Aufbau zu vereinfachen.

Bevorzugt ist auch eine Weiterbildung dieser Ausführungsform, bei der bei geschlossenem Flügelrahmen und geschlossener Schiebetür der erste Teilbereich sich etwa über die halbe Breite des Zugangs parallel zur Richtung V erstreckt. Der zweite Teilbereich erstreckt sich ebenfalls etwa über die halbe Breite des Zugangs (nämlich dessen andere Hälfte). Dies eröffnet den größtmöglichen Anteil am Zugang durch Öffnen der Schiebetür, ohne dass freier Raum neben dem Zugang benötigt würde.

Bevorzugt ist weiterhin eine Ausführungsform, bei der bei geschlossener Schiebetür und geschlossenem Flügelrahmen die Schiebetür den Zugang in einem von der Achse S entfernt liegenden Randbereich des Zugangs abdeckt, und die Schiebetür aus ihrer geschlossenen Stellung in Richtung auf die Achse S zu aufschiebbar ist. Dies reduziert Lagerkräfte auf die Aufhängungen (Scharniere, Drehgelenke) des Flügelrahmens bei geöffneter Schiebetür. Weiterhin geht in diesem Fall eine kombinierte Betätigung von Flügelrahmen und Schiebetür mit dem gleichen Handgriff und Betätigungselement leichter von der Hand.

### Ausführungsformen betreffend die Verriegelungsmechanik

Eine besonders bevorzugte Ausführungsform sieht vor, dass in der zweiten Position des Betätigungselements eine zu einer geschlossenen Schiebetür gehörige Riegelstellung den Flügelrahmen verriegelt, und eine zu einer verfahrenen Schiebetür gehörige Riegelstellung den Flügelrahmen freigibt. Bei dieser Ausführungsform genügt es, nur eine einzige Sicherheitsverriegelung pro Tür (mit Schiebe- und Flügelrahmenfunktion) zu betreiben, um den Zugang (bezüglich beider Funktionen) zu sichern. Die Sicherheitsverriegelung braucht nur den geschlossenen Zustand der Schiebetür zu prüfen bzw. zu sichern, denn in diesem Fall ist dann zwangsläufig auch die Flügeltür verriegelt.

Bevorzugt ist weiterhin eine Ausführungsform, bei der der Verfahrbereich der Schiebetür von der geschlossenen Stellung weg in der zweiten Position des Betätigungselements durch einen mechanischen Anschlag auf einen Entriegelungsweg EW begrenzt ist, der kürzer ist als der mögliche Schiebeweg SW der Schiebetür auf dem Flügelrahmen in der ersten Position des Betätigungselements,
insbesondere wobei gilt EW ≤ 0,2*SW,
und insbesondere wobei gilt EW ≤ 5 cm. Der mechanische Anschlag markiert eine Schiebetürposition, in der der Riegel entriegelt ist; ein weiteres zweckfreies und mühsames Verfahren der Schiebetür wird verhindert. Beim Verschwenken des Flügelrahmens ist die Schiebetür weitgehend geschlossen, so dass die Schiebetür das Öffnen des Flügelrahmens nicht behindert.

Bevorzugt ist eine Weiterbildung dieser Ausführungsform, die vorsieht, dass an der Tür ein Sperrmechanismus ausgebildet ist, der bei nicht-geschlossenem Flügelrahmen und bei einer Stellung des Betätigungselements in der zweiten Position ein Verfahren der Schiebetür aus der Verfahrstellung der Schiebetür am mechanischen Anschlag blockiert,
insbesondere wobei am Flügelrahmen ein bewegliches Sperrelement vorgesehen ist, welches durch Federkraft in eine Sperrposition vorgespannt ist,
in der es den Verfahrweg des Betätigungselements oder des Riegels oder des Mitnehmers in der zweiten Position blockiert, und welches bei geschlossenem Flügelrahmen durch Wechselwirkung mit einem am Hauptrahmen starr ausgebildeten Kontermittel aus dem Verfahrweg des Betätigungselements oder des Riegels oder des Mitnehmers in der zweiten Position herausgeschoben ist. Diese Weiterbildung beugt Fehlbedienungen der Türmechanik (insbesondere Verriegelungsmechanik) vor; der über das Betätigungselement betätigte Riegel bleibt bei geöffnetem Flügelrahmen in der entriegelten Stellung, um ein problemloses Schließen des Flügelrahmens sicherzustellen. Die Blockierung der Schiebetür am mechanischen Anschlag erfolgt typischerweise durch einen Formschluss mit einem Sperrelement, welches am Flügelrahmen beweglich gelagert ist. Dieser Formschluss kann am einfachsten unmittelbar mit dem Betätigungselement, oder auch mit dem Riegel oder einem etwaigen Mitnehmer, die jeweils an das Betätigungselement gekoppelt sind, erfolgen, wodurch die Schiebetür blockiert wird.

Alternativ oder zusätzlich ist bei einer Weiterbildung ein Arretiermechanismus vorgesehen, mit dem eine Verfahrposition der Schiebetür am mechanischen Anschlag arretierbar ist. Auch dadurch kann Fehlbedienungen der Türmechanik vorgebeugt werden.

Beispielsweise umfasst der Arretiermechanismus eine federnde Kugel im Flügelrahmen, die in eine Vertiefung am Riegel eingreift. Hierdurch wird ein Widerstand gegen Verfahren der Schiebetür eingerichtet; dies ist sehr einfach zu realisieren.

In einem anderen Beispiel ist der Arretiermechanismus durch eine dritte Position des Betätigungselements eingerichtet ist, in der ein Halteelement des Flügelrahmens ein Verfahren des Betätigungselements blockiert, insbesondere wobei das Betätigungselement durch Federkraft von der zweiten Position in die dritte Position getrieben wird, und insbesondere wobei die dritte Position zwischen erster und zweiter Position ausgebildet ist.

Bei einer besonders bevorzugten Ausführungsform ist am Flügelrahmen eine Führung vorgesehen, welche das Betätigungselement in der zweiten Position hält, wenn die Schiebetür in der zweiten Position des Betätigungselements aus der geschlossenen Stellung der Schiebetür verfahren wird, und welche ein Umschalten zwischen erster und zweiter Position nur bei geschlossener Schiebetür gestattet. Dadurch wird ebenfalls Fehlbedienungen der Türmechanik (insbesondere Verriegelungsmechanik) vorgebeugt, insbesondere kann bei geöffnetem Flügelrahmen die Schiebetür nicht normal (d.h. wie in der ersten Position des Betätigungselements) verfahren werden.

Eine bevorzugte Weiterbildung dazu sieht vor, dass die Führung ein Langloch umfasst, durch welches das Betätigungselement (in der zweiten Position) an einer Verengung des Betätigungselements führbar ist,
und dass das Langloch eine Weitung aufweist, an der das Betätigungselement bei geschlossener Schiebetür zwischen erster und zweiter Position umgeschaltet werden kann. Damit kann die Führung sehr einfach mechanisch realisiert werden. Die Weitung liegt typischerweise an einem Ende des Langlochs.

Bevorzugt ist auch eine Ausführungsform, bei der das Betätigungselement einen ein- und ausfahrbaren Stift umfasst, welcher durch Federkraft in eine eingefahrene Position, die der ersten Position des Betätigungselements entspricht, vorgespannt ist, und welcher mit Muskelkraft in eine ausgefahrene Position, die der zweiten Position des Betätigungselements entspricht, gedrückt werden kann. Dadurch wird die Nutzung der meist häufiger betätigten Schiebetürfunktion vereinfacht, und eine versehentliche Aktivierung der Flügeltürfunktion erschwert.

Bevorzugt ist auch eine Ausführungsform, bei der der Riegel am Flügelrahmen verschiebbar in einer Richtung R gelagert ist, wobei die Richtung R und die Richtung V parallel verlaufen. Die Lagerung und Führung des Riegels am Flügelrahmen erleichtert die Kontrolle des Riegels über das Betätigungselement.

Alternativ kann auch der Riegel am Hauptrahmen verschiebbar in einer Richtung R' gelagert sein, wobei die Richtung R' und die Richtung V bei geschlossenem Flügelrahmen parallel verlaufen. In diesem Fall kann die Riegelmechanik leichter besonders robust ausgebildet werden.

Bevorzugt ist auch eine Ausführungsform, bei der am Hauptrahmen ein Schloss vorgesehen ist, welches bei geschlossenem Flügelrahmen und geschlossener Schiebetür die Verfahrstellung der Schiebetür blockieren und freigeben kann. Jegliches Öffnen der Tür, also des Flügelrahmens oder der Schiebetür, setzt ein Verfahren der Schiebetür aus der geschlossenen Stellung voraus, daher genügt ein einziges Schloss (welches die Verfahrstellung der Schiebetür sichert) zum Versperren der gesamten Tür mit beiden Funktionen.

### Sonstige Ausführungsformen

Eine weitere bevorzugte Ausführungsform sieht vor, dass die Richtung V, in der die Schiebetür bezüglich des Flügelrahmens verschiebbar ist, senkrecht zur Achse S verläuft. Dies hat sich in der Praxis bewährt; insbesondere geht dann die Gesamtbewegung zum Öffnen des Flügelrahmens leicht von der Hand. Typischerweise verlauft die Achse S vertikal und die Richtung V horizontal.

Bevorzugt ist weiterhin eine Ausführungsform, bei der der Flügelrahmen C-förmig ausgebildet ist, wobei die offene Seite des C-förmigen Rahmens von der Achse S abgewandt ist. Dies verbessert die Zugänglichkeit des Arbeitsraums, insbesondere bei einer Doppelflügel-Türanordnung.

Besonders bevorzugt ist schließlich auch eine Ausführungsform, bei der zwei nebeneinander liegende Türen vorgesehen sind, wobei die beiden Türen zwei gegenüberliegende Flügel einer Doppeltür ausbilden, insbesondere wobei die Tür-Schutzelemente der beiden Türen überlappen. Die jeweils durch Schiebetürfunktionen eröffneten Teilbereiche der Zugänge zum Arbeitsraum können dann gemeinsam genutzt werden.

Die Tür (d.h. der Flügelrahmen samt Schiebetür) einer erfindungsgemäßen Türanordnung ist weiterhin bevorzugt aushängbar ausgebildet, beispielsweise mittels Scharnieren am Hauptrahmen, aus denen die Tür herausgehoben werden kann. Dadurch werden Montage und Transport der Bauteile der Türanordnung vereinfacht.

### Detaillierte Beschreibung der Erfindung und Zeichnung

Die Erfindung ist in der Zeichnung dargestellt und wird anhand von Ausführungsbeispielen näher erläutert. Es zeigen:
- Fig. 1a: ein schrankartigen Gehäuse mit zwei erfindungsgemäßen Türanordnungen, in schematischer Perspektivansicht, mit den zwei Türen mit jeweils geschlossenem Flügelrahmen und geschlossener Schiebetür;
- Fig. 1 b: das schrankartige Gehäuse von Fig. 1a, mit jeweils geschlossenem Flügelrahmen und geöffneter Schiebetür;
- Fig. 1 c: das schrankartige Gehäuse von Fig. 1 a mit jeweils geöffnetem Flügelrahmen;
- Fig. 2: eine schematische Darstellung einer erfindungsgemäßen Türanordnung, mit einer am Flügelrahmen starr befestigten Teilabdeckung;
- Fig. 3a-3d: eine Schemadarstellung des Ablaufs eines Wechsels der Betriebsmodi einer Tür einer erfindungsgemäßen Türanordnung;
- Fig. 3e: eine Schemadarstellung ähnlich Fig. 3a, jedoch mit am Hauptrahmen gelagerten Riegel;
- Fig. 4a: eine schematische Schnittansicht eines Verriegelungsmechanismus einer Tür einer erfindungsgemäßen Türanordnung, in einer ersten Position des Betätigungselements;
- Fig. 4b: der Verriegelungsmechanismus von Fig. 4a, in einer zweiten Position des Betätigungselements, bei verriegeltem Flügelrahmen;
- Fig. 4c: der Verriegelungsmechanismus von Fig. 4a, in einer zweiten Position des Betätigungselements, bei entriegeltem Flügelrahmen;
- Fig. 5a: eine schematische Ansicht eines weiteren Verriegelungsmechanismus einer Tür einer erfindungsgemäßen Türanordnung mit einem entriegelten Sperrelement bei geschlossenem Flügelrahmen;
- Fig. 5b: der Verriegelungsmechanismus von Fig. 5a mit sperrendem Sperrelement bei geöffnetem Flügelrahmen.

Die **Figuren 1a bis 1c** zeigen jeweils ein schrankartiges Gehäuse, an dem zwei erfindungsgemäße Türanordnungen 1a, 1b ausgebildet sind. Das schrankartige Gehäuse ist hier beispielhaft als ein Sicherheitsgehäuse 1 für eine Röntgenapparatur, beispielsweise ein Röntgendiffraktometer oder ein Röntgenfluoreszenz-Analysegerät oder eine andere instrumentell-analytische Röntgen-Messeinrichtung (nicht dargestellt), ausgebildet. Das Sicherheitsgehäuse 1 umschließt einen Arbeitsraum 2 im Inneren des Sicherheitsgehäuses 1, in dem die Röntgenapparatur angeordnet werden kann. Das Sicherheitsgehäuse 1 weist eine Vielzahl von ortsfesten Schutzelementen 3a-3c auf, die für Röntgenstrahlung undurchlässig sind, beispielsweise bleihaltige Seitenwände 3a, Deckenplatten 3b und Bodenplatten 3c.

In den Figuren 1a-1c nach vorne hin verfügt der Arbeitsraum 2 über einen Zugang 4, der mit für Röntgenstrahlung undurchlässigen Tür-Schutzelementen 5a, 5b (hier Bleiglasscheiben) abgedeckt werden kann. Die Tür-Schutzelemente 5a, 5b gehören zu zwei Türen 6a, 6b der erfindungsgemäßen Türanordnungen 1 a, 1b.

Die Türen 6a, 6b verfügen über eine doppelte Funktionalität. Jede der Türen 6a, 6b verfügt über einen (hier C-förmigen) Flügelrahmen 7a, 7b, welcher mit Scharnieren 8 schwenkbar an einem ortsfesten Hauptrahmen 9 des Sicherheitsgehäuses 1 gelagert ist, vgl. Schwenkachsen S. Die Flügelrahmen 7a, 7b lagern wiederum jeweils eine Schiebetür 10a, 10b, die jeweils auf dem Flügelrahmen 7a, 7b verfahrbar ist, vgl. Verfahrrichtung V. Jede Schiebetür 10a, 10b verfügt über einen Handgriff 11, in dem ein manuell bedienbarer Druckknopf 12 eines Betätigungselements zur Riegelbetätigung vorgesehen ist. Der Hauptrahmens 9, soweit er der Aufhängung der Türen 6a, 6b dient, kann insoweit den jeweiligen Türanordnungen 1 a, 1 b zugeordnet werden. Typischerweise umschließt der Hauptrahmen 9 auch vollständig den Zugang 4.

**Figur 1a** zeigt das Sicherheitsgehäuse 1 mit geschlossenen Schiebetüren 10a, 10b und geschlossenen Flügelrahmen 7a, 7b, so wie es während einer Röntgenmessung zur Abschirmung der im Arbeitsraum 2 freigesetzten Röntgenstrahlung erforderlich ist. Um eine kleinere Manipulation, etwa einen Probenwechsel, im Arbeitsraum 2 vornehmen zu können, genügt es, die beiden Schiebetüren 10a, 10b zu öffnen, wodurch ca. die Hälfte der Breite des maximal möglichen Zugangs 4 eröffnet wird, siehe **Figur 1b**. Dabei wird nur relativ wenig freier Raum links und rechts des Sicherheitsgehäuses 1 bzw. des Zugangs 4 benötigt. Falls eine größere Manipulation, etwa ein Austausch der Röntgenapparatur, im Arbeitsraum 2 vorgenommen werden soll, können die Flügelrahmen 7a, 7b aufgeschwenkt werden, wobei die (weitgehend) geschlossenen Schiebetüren 10a, 10b mit verschwenkt werden, und der gesamte, maximale Zugang 4 eröffnet wird, siehe **Figur 1c****.**

Die Türmechanik lässt bevorzugt ein Verfahren der Schiebetüren 10a, 10b nur bei geschlossenem Flügelrahmen 7a, 7b zu, und umgekehrt ein Verschwenken der Flügelrahmen 7a, 7b nur bei (weitgehend) geschlossenen Schiebetüren zu.

In der gezeigten Ausführungsform erstreckt sich ein jedes Tür-Schutzelement 5a, 5b jeweils über die volle Breite B und die volle Höhe H des von der zugehörigen Tür 6a, 6b abgedeckten Bereichs des Zugangs 4.

**Figur 2** zeigt eine andere Ausgestaltung einer Tür 6a einer erfindungsgemäßen Türanordnung 1 a in schematischer Frontalansicht.

Die Tür 6a verfügt über einen rechteckförmigen Flügelrahmen 7a (schraffiert dargestellt; die verdeckte innere Begrenzung ist gestrichelt dargestellt), der mit Scharnieren 8 am Hauptrahmen (nicht dargestellt) der Türanordnung 1a befestigt ist und um eine vertikale Schwenkachse S rotierbar ist.

Auf dem Flügelrahmen 7a ist ein Tür-Schutzelement (das auch als starre Teilabdeckung 21 bezeichnet werden kann) mit (hier) Nieten 22 starr befestigt. Am Flügelrahmen 7a sind außerdem zwei Schienen 23 befestigt, die sich über die gesamte Breite B der Tür 6a erstrecken und als Lager für eine Schiebetür 10a dienen. Die Schiebetür 10a ist auf den Schienen 23 in Richtung V verfahrbar. Die Schiebetür 10a verfügt über ein Tür-Schutzelement 5a (das auch als verschiebbare Teilabdeckung bezeichnet werden kann), welches mit der Schiebetür 10a verfahrbar ist. Die Schiebetür 10a kann über den Handgriff 11 gehandhabt werden.

In Fig. 2 ist die Schiebetür 10a geschlossen, so dass die Tür 6a mit den beiden Tür-Schutzelementen 21, 5a den dahinter liegenden Zugang zum Arbeitsraum vollständig abdeckt (beispielsweise röntgendicht abdeckt, vgl. das Sicherheitsgehäuse von Fig. 1a-1c), insbesondere über die gesamte Breite B der Tür 6a bzw. des Zugangs. Dabei deckt das starre Tür-Schutzelement 21 einen linken Teilbereich LTB und das Tür-Schutzelement 5a der Schiebetür 10a einen rechten Teilbereich RTB der Tür 6a bzw. des Zugangs ab. Beide Teilbereiche LTB, RTB entsprechen jeweils ungefähr der Hälfte der vollen Breite B, wobei ein geringfügiger Überlapp besteht. Beide Tür-Schutzelemente 21, 5a erstrecken sich über die volle Höhe H der Tür 6a bzw. des dahinter liegenden Zugangs.

Wird die Schiebetür 10a nach links aus der geschlossenen Stellung verschoben, so wird im rechten Teilbereich RTB der Zugang zum Arbeitsraum geöffnet. Die Schiebetür 10a braucht dafür keinerlei freien Raum seitlich der Tür (etwa links von der Tür) oder vor der Tür 6a, denn die Schiebetür 10a kann einfach vor das starre Tür-Schutzelement 21 verfahren werden. Wird der volle Zugang über beide Teilbereiche RTB, LTB benötigt, dann der Flügelrahmen 7a aufgeschwenkt werden.

Die **Figuren 3a-3d** erläutern schematisch eine Türmechanik, insbesondere Riegelmechanik, die erfindungsgemäß bei einer erfindungsgemäßen Türanordnung 1 a eingesetzt wird. Dabei werden verschiedene Stadien der Bedienung im schematischen Querschnitt dargestellt.

**Figur 3a** zeigt in einem ersten Betriebsmodus (Schiebetürfunktion) eine Tür mit einem Flügelrahmen 7a, der mittels Scharnieren (Drehgelenken) 8 an einem Hauptrahmen 9 (gestrichelt dargestellt) schwenkbar befestigt ist. Auf dem Flügelrahmen 7a ist eine Schiebetür 10a angeordnet (gelagert), die in Richtung V parallel zum Flügelrahmen 7a verschiebbar ist. Ein Betätigungselement 31 in einer ersten (herausgezogenen) Position behindert dabei das Verfahren der Schiebetür 10a nicht. Die Schiebetür 10a kann um einen maximalen Schiebeweg SW (in der Figur 3a angegeben für das rechte Ende der Schiebetür) verfahren werden, der hier ca. die Hälfte der Breite des Flügelrahmens 7a entspricht. Der Schiebeweg SW ist dergestalt begrenzt, um die Stabilität der Schiebetürlagerung zu gewährleisten, und den seitlichen Raumbedarf (Kollisionsgefahrbereich) zu begrenzen.

Hingegen ist der Flügelrahmen 7a verriegelt. Ein Riegel 32, der am Flügelrahmen 7a verschieblich in einer Richtung R gelagert ist, greift mit seinem rechten Ende in eine (schematisch dargestellte) Öse 33 des Hauptrahmens 9 ein, so dass der Flügelrahmen 7a nicht aufgeschwenkt werden kann.

**Figur 3b** zeigt eine erste Phase des Umschaltens der Betriebsmodi. Bei geschlossener Schiebetür 10a (d.h. die Schiebetür 10a ist ganz rechts) wird das Betätigungselement 31 eingefahren. Das Betätigungselement 31 durchragt in dieser zweiten Position dann den Flügelrahmen 7a und greift in eine Ausnehmung 32a des Riegels 32 ein, so dass die Bewegung des Riegels 32 an die Bewegung der Schiebetür 10a gekoppelt ist.

**Figur 3c** zeigt die zweite Phase des Umschaltens der Betriebsmodi. Bei eingefahrenem Betätigungselement 31 wird nun die Schiebetür 10a samt Betätigungselement 31 geringfügig um den Betrag EW (Entriegelungsweg) nach links verfahren, bis der Riegel 32 an den mechanischen Anschlag 34 stößt. Der mitgeführte Riegel 32 wird dabei aus der Öse 33 herausgezogen. Somit ist der Flügelrahmen 7a entriegelt. Man beachte, dass hier der Entriegelungsweg EW ca. 1/5 des maximalen Schiebewegs SW beträgt.

**Figur 3d** zeigt den zweiten Betriebsmodus (Flügeltürfunktion) der Tür. Der Flügelrahmen 7a kann um das Scharnier 8 gedreht werden. Dabei bleibt typischerweise das Betätigungselement 31 in der zweiten Position, und bevorzugt ist die Schiebetür 10a bei geöffnetem Flügelrahmen 7a in der Verfahrstellung am mechanischen Anschlag 34 verriegelt (vgl. Fig. 5a, 5b für eine mögliche Realisierung).

In der **Figur 3e** ist eine alternative erfindungsgemäße Türmechanik ähnlich Fig. 3a dargestellt. Bei dieser Türmechanik ist der Riegel 32 nicht am Flügelrahmen 7a, sondern am Hauptrahmen 9 in eine Richtung R' verschieblich gelagert. Am Flügelrahmen 7a ist eine starre Öse 33a ausgebildet, in die der Riegel 32 eingreifen kann, um den Flügelrahmen 7a am Hauptrahmen 9 zu verriegeln. In Fig. 3e dargestellt ist der verriegelte (und geschlossene) Zustand des Flügelrahmens 7a. Das Betätigungselement 31 ist zurückgezogen (in die erste Position), so dass die Schiebetür 10a vor dem Flügelrahmen in Richtung V verfahren werden kann, wobei die Richtungen V und R' parallel verlaufen.

Die **Figuren 4a bis 4c** illustrieren die Türriegelmechanik einer erfindungsgemäßen Türanordnung, hier eingesetzt in einem Sicherheitsgehäuse ähnlich wie in Fig. 1 dargestellt, mit größerer Detailtiefe.

Die Ausschnitte zeigen jeweils eine Schiebetür 10a, auf der ein Handgriff 11 mit einem eingesetzten, im Wesentlichen stiftförmigen Betätigungselement 31 (mit Druckknopf 12) befestigt ist. Die Schiebetür 10a ist auf einem Flügelrahmen 7a mittels einer Schiene (Linearführung) 23 verschiebbar gelagert. Der Flügelrahmen 7a liegt an einem bei allen Türbedienungen ortsfesten Hauptrahmen 9 an. Im Flügelrahmen 7a ist ein Mitnehmer 41 verschieblich in einer Richtung R gelagert. Der Mitnehmer 41 ist starr mit einem Riegel 32 verbunden, der einen am Hauptrahmen 9 fixierten Haken (nur angedeutet mit Bzz. 42) hintergreifen kann. Der Mitnehmer 41 weist eine Ausnehmung 41a für den Eingriff des Betätigungselements 31 auf. Starr mit der Schiebetür 10a verbunden ist weiterhin ein Betätiger 43, der in ein Schloss (hier ein Sicherheitsmodul) 44 eingreifen kann.

**Figur 4a** illustriert zunächst die Schiebetürfunktion. Das Betätigungselement 31 ist in einer ersten Position, in der es nicht in die Ausnehmung 41 a eingreift. Das Betätigungselement 31 wird dabei durch eine Druckfeder 45 in diese erste Position vorgespannt. Die Schiebetür 10a kann dann frei auf dem Flügelrahmen 7a in Richtung V verfahren werden.

Der Riegel 32 hintergreift den Haken 42, so dass der Flügelrahmen 7a am Hauptrahmen 9 verriegelt ist und insbesondere nicht nach vorne aufgeschwenkt werden kann.

In der in Fig. 4a gezeigten Position der Schiebetür 10a (vollständig geschlossen) ist der Betätiger 43 in das Schloss (Sicherheitsmodul) 44 eingefahren. In dieser Stellung darf im Sicherheitsgehäuse ein Röntgenexperiment gestartet und aufrechterhalten werden. Mit dem Schloss 44 kann ein Öffnen der Schiebetür - und damit auch ein Öffnen der Flügeltürfunktion - am Betätiger (an der Sicherheitsgabel) 43 blockiert werden.

**Figur 4b** illustriert den ersten Schritt zur Umschaltung des Betriebsmodus. Bei geschlossener Schiebetür 10a ist das Betätigungselement 31 gegen die Federkraft eingedrückt. Das vordere Ende des Betätigungselements 31 greift in dieser zweiten Position in die Ausnehmung 41 a des Mitnehmers 41 ein. Dabei wird eine Weitung 46 eines Langlochs 47 durchragt, das am Flügelrahmen 7a ausgebildet ist (siehe Fig. 4a). Eine Einschnürung 48 am Betätigungselement 31 ist dann auf der Höhe des Langlochs 47. Man beachte, dass durch das Langloch 47 ein Umschalten des Betätigungselements 31 von der ersten in die zweite Position nur bei vollständig geschlossener Schiebetür 10a durch die Weitung 46 möglich ist (siehe Fig. 4a). Die vollständig geschlossene Schiebetürposition wird durch einen mechanischen Hilfsanschlag 49a definiert.

Durch das eingreifende Betätigungselement 31 sind die Bewegungen von Schiebetür 10a und Mitnehmer 41 und damit auch des Riegels 32 miteinander verkoppelt. Wird nun die Schiebetür 10a mit dem Betätigungselement 31 in der zweiten, eingedrückten Position, nach links verfahren, wird der Riegel 32 über den Mitnehmer 41 mitgenommen, so dass der Flügelrahmen 7a entriegelt wird. Man beachte, dass die Richtungen R und V parallel sind.

**Figur 4c** zeigt die Türmechanik mit der solchermaßen nach links verfahrenen Schiebetür 10a mit zurückgezogenem Riegel 32, d.h. mit entriegeltem Flügelrahmen 7a. Das Betätigungselement 31 ist mit seiner Einschnürung 48 im Langloch 47 eingeschlossen und liegt links am Ende des Langlochs 47 als mechanischem Anschlag 49 an ("entriegelte Verfahrposition"). Durch den mechanischen Anschlag 49 wird der Entriegelungsweg EW der Schiebetür 10a begrenzt (Man beachte, dass alternativ oder zusätzlich auch der Mitnehmer 41 oder der Riegel 32 an einen entsprechenden mechanischen Anschlag fahren könnten). Da das Langloch 47 in die Einschnürung 48 eingreift (d.h. eng umgreift), kann das Betätigungselement 31 nicht aus der zweiten, eingedrückten Position zurückspringen.

In der entriegelten Verfahrposition der Schiebetür 10a ist der Betätiger (die Sicherheitsgabel) 43 vollständig aus dem Schloss (Sicherheitsmodul) 44 herausgezogen. Damit behindert der Betätiger 43 das Öffnen des Flügelrahmens 7a nicht mehr. Man beachte, dass für das Verbringen der Schiebetür 10a in die entriegelte Verfahrposition gegebenenfalls das Schloss 44 zuvor entsperrt werden muss.

Die Schiebetür 10a wird in der an den mechanischen Anschlag 49 anliegenden Verfahrposition durch einen Arretiermechanismus fixiert. Im gezeigten Beispiel umfasst der Arretiermechanismus zwei am Flügelrahmen 7a ausgebildete federnde Kugeln 50, die in (nicht näher dargestellte) Vertiefungen am Riegel 32 eingreifen. Um die Schiebetür 10a (und damit auch den Riegel 42) gegenüber dem Flügelrahmen 7a aus der entriegelten Verfahrposition zu verfahren, muss der mechanische Widerstand der federnden Kugeln (Druckkugeln) 50 überwunden werden. Dadurch wird die Handhabung des Handgriffs 11 zum Zwecke des Auf- und Zuschwenkens des Flügelrahmens 7a, insbesondere bei geöffnetem Flügelrahmen 7a, gesichert.

Nach dem Verschwenken des Flügelrahmens, etwa zum Austausch einer Röntgenapparatur im Arbeitsraum des Sicherheitsgehäuses, wird der Flügelrahmen 7a wieder an den Hauptrahmen 9 angelegt (geschlossen), und die Schiebetür 10a wird aus ihrer entriegelten Verfahrstellung am linksseitigen mechanischen Anschlag 49 zurück zur verriegelten (vollständig geschlossenen) Verfahrstellung am rechtsseitigen mechanischen Hilfsanschlag 49a gefahren. Dabei wird der Riegel 32 mitgenommen, und dieser verriegelt schließlich wieder den Flügelrahmen 7a am Hauptrahmen 9. In der vollständig geschlossenen Position der Schiebetür 10a springt das Betätigungselement 31 durch die Druckfeder 45 wieder zurück in die erste Position und damit in den Schiebetürmodus.

Die Sicherung der entriegelten Verfahrstellung der Schiebetür im Flügeltürmodus kann alternativ oder zusätzlich nicht nur erschwert, sondern auch mechanisch durch einen Sperrmechanismus gesperrt werden, wie in den **Figuren 5a** **und** **5b** illustriert ist. Diese zeigen eine perspektivische, näherungsweise stirnseitige Ansicht einer erfindungsgemäßen Türmechanik ähnlich der in Fig. 4a-4c dargestellten Türmechanik. Figur 5a zeigt einen geschlossenen und verriegelten Flügelrahmen, während Figur 5b einen aufgeschwenkten, entriegelten Flügelrahmen zeigt.

Im Flügelrahmen 7a ist ein näherungsweise zylinderförmiges Sperrelement 51 vorgesehen, welches in einer Vertiefung 52a angeordnet ist und durch eine Lagerbuchse (Führungsbuchse) 52b reicht. Die Lagerbuchse 52b ist in die Vertiefung 52a eingeklebt oder anderweitig mechanisch befestigt (etwa eingeschraubt). Das Sperrelement 51 wird durch eine nicht näher dargestellte Druckfeder im Inneren 53 des Sperrelements 51 in eine auf den Hauptrahmen 9 zu herausragende Stellung vorgespannt, die in **Fig. 5b** zu sehen ist. In dieser Stellung blockiert das Sperrelement 51 ein Verfahren des Riegels 32; der Riegel 32 stößt nämlich mit seiner in Fig. 5b linken Seite an das Sperrelement 51 an. Dadurch wird auch ein Verfahren der mit dem Betätigungselement und den Mitnehmer an den Riegel 32 angelenkten Schiebetür 10a in Fig. 5b nach links (auf die verriegelte Stellung zu) blockiert. Der Riegel 32 ist dann in der entriegelten Stellung fixiert; die Schiebetür 10a bleibt in einer entriegelten Verfahrstellung an einem (in Fig. 5b nicht gezeigten) mechanischen Anschlag gehalten.

Wird der Flügelrahmen geschlossen (d.h. an den Hauptrahmen 9 angelegt, vgl. **Fig. 5a**), so wird das Sperrelement 51 durch ein am Hauptrahmen 9 starr ausgebildetes Kontermittel (Führungsbolzen) 54 in die Vertiefung 52a eingedrückt. Das Sperrelement 51 liegt dann nicht mehr im Verfahrweg des Riegels 32. Im Bereich des Verfahrwegs des Riegels 32 befindet sich dann lediglich eine Einschnürung 55 des Kontermittels 54, die jedoch vom in seinem Endbereich näherungsweise C-förmigen Riegel 32 umgriffen werden kann, so dass das Kontermittel 54 den Verfahrweg des Riegels 32 nicht blockiert. Bei geschlossener Flügeltür 7a kann dann der Riegel 32 durch die Schiebetür 10a betätigt und insbesondere verriegelt (d.h. in Fig. 5a nach links verfahren) werden. In Fig. 5a ist der Riegel in verriegelter Stellung, wobei der linke, gabelartige Teil des Riegels 32 zur Vereinfachung nicht dargestellt ist. Das Kontermittel 54 wirkt mit seinem verdickten, freien Ende dabei als hintergriffener Haken für den Riegel 32, um den Flügelrahmen 7a am Hauptrahmen 9 zu fixieren.

Zusammenfassend beschreibt die vorliegende Erfindung eine Türanordnung zum Versperren eines Zugangs mit einer Tür, wobei die Türanordnung mit einem Doppelrahmensystem ausgestattet ist, das sowohl eine Schwenkfunktion als auch eine Schiebefunktion der Tür erlaubt. Diese Doppelfunktion ermöglicht Platzeinsparungen beim der Benutzung nur der Schiebetürfunktion vor dem Zugang. Beide Funktionen können über ein einziges Betätigungselement über die Schiebetür bedient werden, wobei ein geringfügiges Verfahren der Schiebetür in einer zweiten Position des Betätigungselements zur Betätigung eines Riegels (oder eines Riegelsystems mit mehreren Einzelriegeln) genutzt wird. Dadurch wird ein hoher Bedienkomfort sowie ein einfacher Aufbau erreicht. Insbesondere sind zum Umschalten der Funktionen keine externen Werkzeuge oder Hilfsmittel notwendig. Bei aktiver Schiebetürfunktion ist die Flügeltürfunktion mechanisch verriegelt, und bei aktiver Flügeltürfunktion ist die Schiebetür mechanisch gesperrt. Die Sicherung des Zugangs kann mit einem einzigen Schloss erfolgen.

## Patentansprüche

1. Türanordnung (1a, 1b),
umfassend eine Tür (6a, 6b) zum Öffnen und Verschließen eines Zugangs (4)
wobei die Tür (6a, 6b) relativ zu einem Hauptrahmen (9) der Türanordnung (1a, 1b) um eine Achse S verschwenkbar ist,
wobei die Tür (6a, 6b) eine Schiebetür (10a, 10b) aufweist, die auf einem Flügelrahmen (7a, 7b) der Tür (6a, 6b) verschiebbar in einer Richtung V gelagert ist,
und wobei der Flügelrahmen (7a, 7b) relativ zum Hauptrahmen (9) um die Achse S verschwenkbar ist.
**dadurch gekennzeichnet,**
**dass** ein Riegel (32) vorgesehen ist, mit dem der Flügelrahmen (7a, 7b) in seinem geschlossenen Zustand gegenüber dem Hauptrahmen (9) ver- und entriegelt werden kann,
**dass** an der Schiebetür (10a, 10b) ein Betätigungselement (31) angeordnet ist, welches mit der Schiebetür (10a, 10b) verfahrbar ist und welches zwischen einer ersten Position und einer zweiten Position umschaltbar ist,
wobei in der ersten Position des Betätigungselements (31) das Betätigungselement (31) ein Verfahren der Schiebetür (10a, 10b) auf dem Flügelrahmen (7a, 7b) nicht behindert und das Verfahren der Schiebetür (10a, 10b) die Riegelstellung nicht beeinflusst,
und wobei in der zweiten Position des Betätigungselements (31) das Betätigungselement (31) in den Riegel (32) oder in einen Mitnehmer (41), der mit dem Riegel (32) starr verbunden oder an diesen angelenkt ist, eingreift, so dass bei geschlossenem Flügelrahmen (7a, 7b) durch Verfahren der Schiebetür (10a, 10b) in der zweiten Position des Betätigungselements (31) der Riegel (32) betätigt wird.

2. Türanordnung (1 a, 1b) nach Anspruch 1, **dadurch gekennzeichnet, dass** die geschlossene Schiebetür (10a, 10b) bei geschlossenem Flügelrahmen (7a, 7b) den gesamten von der Tür (6a, 6b) verschließbaren Zugang (4) abdeckt.

3. Türanordnung (1 a, 1 b) nach einem der vorhergehenden Ansprüche,
**dadurch gekennzeichnet, dass** sich die Schiebetür (10a, 10b) in einer Richtung senkrecht zur Richtung V über die gesamte Höhe (H) des von der Tür (6a, 6b) verschließbaren Zugangs (4) erstreckt.

4. Türanordnung (1 a, 1 b) nach einem der vorhergehenden Ansprüche,
**dadurch gekennzeichnet,**
**dass** am Flügelrahmen (7a, 7b) eine Teilabdeckung (21) für den Zugang (4) starr befestigt ist,
und **dass** sich bei geschlossenem Flügelrahmen (7a, 7b) und geschlossener Schiebetür (10a, 10b) parallel zur Richtung V
- die Schiebetür (10a, 10b) über einen ersten Teilbereich (RTB) des Zugangs (4) erstreckt, und
- die starr am Flügelrahmen (7a, 7b) befestigten Teilabdeckung (21) über einen zweiten Teilbereich (LTB) des Zugangs (4) erstreckt, wobei erster und zweiter Teilbereich (RTB, LTB) zusammen die gesamte Breite (B) des von der Tür (6a, 6b) verschließbaren Zugangs (4) überdecken,
insbesondere wobei erster und zweiter Teilbereich (RTB, LTB) überlappen,
und insbesondere wobei bei geschlossenem Flügelrahmen (7a, 7b) und geschlossener Schiebetür (10a, 10b) der erste Teilbereich (RTB) sich etwa über die halbe Breite des Zugangs parallel zur Richtung V erstreckt.

5. Türanordnung (1 a, 1 b) nach einem der vorhergehenden Ansprüche,
**dadurch gekennzeichnet, dass** in der zweiten Position des Betätigungselements (31) eine zu einer geschlossenen Schiebetür (10a, 10b) gehörige Riegelstellung den Flügelrahmen (7a, 7b) verriegelt, und eine zu einer verfahrenen Schiebetür (10a, 10b) gehörige Riegelstellung den Flügelrahmen (7a, 7b) freigibt.

6. Türanordnung (1a, 1 b) nach einem der vorhergehenden Ansprüche,
**dadurch gekennzeichnet, dass** der Verfahrbereich der Schiebetür (10a, 10b) von der geschlossenen Stellung weg in der zweiten Position des Betätigungselements (31) durch einen mechanischen Anschlag (34; 49) auf einen Entriegelungsweg EW begrenzt ist, der kürzer ist als der mögliche Schiebeweg SW der Schiebetür (10a, 10b) auf dem Flügelrahmen (7a, 7b) in der ersten Position des Betätigungselements (31),
insbesondere wobei gilt EW ≤ 0,2*SW,
und insbesondere wobei gilt EW ≤ 5 cm.

7. Türanordnung (1a, 1b) nach Anspruch 6, **dadurch gekennzeichnet, dass** an der Tür (6a, 6b) ein Sperrmechanismus ausgebildet ist, der bei nicht-geschlossenem Flügelrahmen (7a, 7b) und bei einer Stellung des Betätigungselements (31) in der zweiten Position ein Verfahren der Schiebetür (10a, 10b) aus der Verfahrstellung der Schiebetür (10a, 10b) am mechanischen Anschlag (34; 49) blockiert,
insbesondere wobei am Flügelrahmen (7a, 7b) ein bewegliches Sperrelement (51) vorgesehen ist, welches durch Federkraft in eine Sperrposition vorgespannt ist, in der es den Verfahrweg des Betätigungselements (31) oder des Riegels (32) oder des Mitnehmers (41) in der zweiten Position blockiert, und welches bei geschlossenem Flügelrahmen (7a, 7b) durch Wechselwirkung mit einem am Hauptrahmen (9) starr ausgebildeten Kontermittel (54) aus dem Verfahrweg des Betätigungselements (31) oder des Riegels (32) oder des Mitnehmers (41) in der zweiten Position herausgeschoben ist.

8. Türanordnung (1a, 1b) nach Anspruch 6 oder 7, **dadurch gekennzeichnet, dass** ein Arretiermechanismus vorgesehen ist, mit dem eine Verfahrposition der Schiebetür (10a, 10b) am mechanischen Anschlag (34; 49) arretierbar ist.

9. Türanordnung (1 a, 1 b) nach Anspruch 8, **dadurch gekennzeichnet, dass** der Arretiermechanismus
a) eine federnde Kugel (50) im Flügelrahmen (7a, 7b) umfasst, die in eine Vertiefung am Riegel (32) eingreift,
oder
b) durch eine dritte Position des Betätigungselements (31) eingerichtet ist, in der ein Halteelement des Flügelrahmens (7a, 7b) ein Verfahren des Betätigungselements (31) blockiert, insbesondere wobei das Betätigungselement (31) durch Federkraft von der zweiten Position in die dritte Position getrieben wird, und insbesondere wobei die dritte Position zwischen erster und zweiter Position ausgebildet ist.

10. Türanordnung (1 a, 1 b) nach einem der vorhergehenden Ansprüche,
**dadurch gekennzeichnet, dass** am Flügelrahmen (7a, 7b) eine Führung vorgesehen ist, welche das Betätigungselement (31) in der zweiten Position hält, wenn die Schiebetür (10a, 10b) in der zweiten Position des Betätigungselements (31) aus der geschlossenen Stellung der Schiebetür (10a, 10b) verfahren wird, und welche ein Umschalten zwischen erster und zweiter Position nur bei geschlossener Schiebetür (10a, 10b) gestattet,
insbesondere wobei die Führung ein Langloch (47) umfasst, durch welches das Betätigungseiement (31) an einer Verengung (48) des Betätigungselements (31) führbar ist, und wobei das Langloch (47) eine Weitung (46) aufweist, an der das Betätigungselement (31) bei geschlossener Schiebetür (10a, 10b) zwischen erster und zweiter Position verfahren werden kann.

11. Türanordnung (1 a, 1 b) nach einem der vorhergehenden Ansprüche, **dadurch gekennzeichnet, dass** das Betätigungselement (31) einen ein- und ausfahrbaren Stift umfasst, welcher durch Federkraft in eine eingefahrene Position, die der ersten Position des Betätigungselements (31) entspricht, vorgespannt ist, und welcher mit Muskelkraft in eine ausgefahrene Position, die der zweiten Position des Betätigungselements (31) entspricht, gedrückt werden kann.

12. Türanordnung (1 a, 1 b) nach einem der vorhergehenden Ansprüche,
**dadurch gekennzeichnet,**
**dass** der Riegel (32) am Flügelrahmen (7a, 7b) verschiebbar in einer Richtung R gelagert ist, wobei die Richtung R und die Richtung V parallel verlaufen,
oder dass der Riegel (32) am Hauptrahmen (9) verschiebbar in einer Richtung R' gelagert ist, wobei die Richtung R' und die Richtung V bei geschlossenem Flügelrahmen (7a, 7b) parallel sind.

13. Türanordnung (1 a, 1 b) nach einem der vorhergehenden Ansprüche, **dadurch gekennzeichnet, dass** am Hauptrahmen (9) ein Schloss (44) vorgesehen ist, welches bei geschlossenem Flügelrahmen (7a, 7b) und geschlossener Schiebetür (10a, 10b) die Verfahrstellung der Schiebetür (10a, 10b) blockieren und freigeben kann.

14. Türanordnung (1 a, 1 b) nach einem der vorhergehenden Ansprüche, **dadurch gekennzeichnet, dass** der Flügelrahmen (7a, 7b) C-förmig ausgebildet ist, wobei die offene Seite des C-förmigen Rahmens (7a, 7b) von der Achse S abgewandt ist.

15. Doppeltüranordnung, mit zwei nebeneinander liegenden Türanordnungen (1a, 1 b) gemäß einem der obigen Ansprüche, wobei die beiden Türen (6a, 6b) der Türanordnungen (1 a, 1 b) zwei gegenüber liegende Flügel einer Doppeltür ausbilden.

## Claims

1. Door configuration (1a, 1b) comprising a door (6a, 6b) for opening and closing an access (4), wherein the door (6a, 6b) can be pivoted about an axis 5 relative to a main frame (9) of the door configuration (1a, 1b), wherein the door (6a, 6b) has a sliding door (10a, 10b) that is disposed on a casement (7a, 7b) of the door (6a, 6b) such that it can be displaced in a direction V, and wherein the casement (7a, 7b) can be pivoted about the axis 5 relative to the main frame (9), **characterized in that**
a latch (32) is provided for locking and unlocking the casement (7a, 7b) in its closed state with respect to the main frame (9), an operating element (31) is disposed on the sliding door (10a, 10b), wherein the operating element (31) can be moved with the sliding door (10a, 10b) and can be switched between a first position and a second position, wherein, in the first position of the operating element (31), the operating element (31) does not obstruct movement of the sliding door (10a, 10b) on the casement (7a, 7b), and movement of the sliding door (10a, 10b) does not influence the latch position, and wherein, in the second position of the operating element (31), the operating element (31) engages with the latch (32) or a carrier (41) that is rigidly connected or hinged to the latch (32), such that, when the casement (7a, 7b) is closed, the latch (32) is operated when the sliding door (10a, 10b) is moved in the second position of the operating element (31).

2. Door configuration (1a, 1b) according to claim 1, **characterized in that** the closed sliding door (10a, 10b) covers the overall access (4) that can be closed by the door (6a, 6b) when the casement (7a,7b) is closed.

3. Door configuration (1a, 1b) according to any one of the preceding claims, **characterized in that** the sliding door (10a, 10b) extends in a direction perpendicularly to the direction V over the entire height (H) of the access (4) that can be closed by the door (6a, 6b).

4. Door configuration (1a, 1b) according to any one of the preceding claims, **characterized in that** a partial cover (21) for the access (4) is rigidly mounted to the casement (7a, 7b) and, when the casement (7a, 7b) is closed and the sliding door (10a, 10b) is closed
- the sliding door (10a, 10b) extends over a first partial area (RTB) of the access (4) in a direction parallel to the direction V; and
- the partial cover (21) that is rigidly mounted to the casement (7a, 7b) extends over a second partial area (LTB) of the access (4) in a direction parallel to the direction V,
wherein the first and the second partial area (RTB, LTB) together cover the entire width (B) of the access (4) that can be closed by the door (6a, 6b), in particular, wherein the first and the second partial area (RTB, LTB) overlap and, in particular, wherein when the casement (7a, 7b) is closed and the sliding door (10a, 10b) is closed, the first partial area (RTB) extends approximately over half the width of the access parallel to the direction V.

5. Door configuration (1a, 1b) according to any one of the preceding claims, **characterized in that**, in the second position of the operating element (31), a latch position that is associated with a closed sliding door (10a, 10b) locks the casement (7a, 7b) and a latch position associated with a moved sliding door (10a, 10b) releases the casement (7a, 7b).

6. Door configuration (1a, 1b) according to any one of the preceding claims, **characterized in that** the region of movement of the sliding door (10a, 10b) away from the closed position in the second position of the operating element (31) is delimited by a mechanical stop (34; 49) on an unlocking path EW which is shorter than the feasible sliding path SW of the sliding door (10a, 10b) on the casement (7a, 7b) in the first position of the operating element (31), in particular, wherein EW□0.2*SW, and in particular, wherein EW□5cm.

7. Door configuration (1a, 1b) according to claim 6, **characterized in that** a locking mechanism is formed on the door (6a, 6b), wherein the locking mechanism blocks movement of the sliding door (10a, 10b) out of the position of movement of the sliding door (10a, 10b) on the mechanical stop (34; 49) when the casement (7a, 7b) is not closed and when the operating element (31) is located in the second position, in particular, wherein a movable locking element (51) is provided on the casement (7a, 7b), wherein the locking element (51) is pretensioned by the force of a spring into a locking position in which it blocks the path of movement of the operating element (31) or the latch (32) or the carrier (41) in the second position, and wherein the locking element (51) is pushed out of the path of movement of the operating element (31) or the latch (32) or the carrier (41) in the second position when the casement (7a, 7b) is closed, through interaction with a counter means (54) that is rigidly formed on the main frame (9).

8. Door configuration (1a, 1b) according to claim 6 or 7, **characterized in that** an arresting mechanism is provided for arresting a position of movement of the sliding door (10a, 10b) on the mechanical stop (34; 49).

9. Door configuration (1a, 1b) according to claim 8, **characterized in that** the arresting mechanism
a) comprises a resilient ball (50) in the casement (7a, 7b), wherein the ball (50) engages in a depression on the latch (32),
or
b) is set up by a third position of the operating element (31), wherein in the third position a holding element of the casement (7a, 7b) blocks movement of the operating element (31), in particular, wherein the operating element (31) is driven by the force of a spring from the second position into the third position, and, in particular, wherein the third position is arranged between the first and the second position.

10. Door configuration (1a, 1b) according to any one of the preceding claims, **characterized in that** a guidance is provided on the casement (7a, 7b), wherein the guidance holds the operating element (31) in the second position when the sliding door (10a, 10b) is moved out of the closed position of the sliding door (10a, 10b) in the second position of the operating element (31), and wherein the guidance only permits changing over between the first and the second position when the sliding door (10a, 10b) is closed, in particular, wherein the guidance comprises an elongated hole (47) through which the operating element (31) can be guided on a narrowing (48) of the operating element (31) and wherein the elongated hole (47) comprises a widening (46) where the operating element (31) can be moved between the first and the second position when the sliding door (10a, 10b) is closed.

11. Door configuration (1a, 1b) according to any one of the preceding claims, **characterized in that** the operating element (31) comprises a pin that can be retracted and extended, is pretensioned by the force of a spring into a retracted position that corresponds to the first position of the operating element (31), and can be pushed by muscular strength into an extended position which corresponds to the second position of the operating element (31).

12. Door configuration (1a, 1b) according to any one of the claims, **characterized in that** the latch (32) is disposed on the casement (7a, 7b) such that it can be displaced in a direction R, wherein the direction R and the direction V extend parallel to each other,
or that the latch (32) is disposed on the main frame (9) such that it can be displaced in a direction R', wherein the direction R' and the direction V extend parallel to each other when the casement (7a, 7b) is closed.

13. Door configuration (1a, 1b) according to any one of the preceding claims, **characterized in that** a lock (44) is provided on the main frame (9), wherein the lock (44) blocks and releases the position of movement of the sliding door (10a, 10b) when the casement (7a, 7b) and the sliding door (10a, 10b) are closed.

14. Door configuration (1a, 1b) according to any one of the preceding claims, **characterized in that** the casement (7a, 7b) is C-shaped, wherein the open side of the C-shaped frame (7a, 7b) faces away from the axis S.

15. Double door configuration comprising two adjacent door configurations (1a, 1b) according to any one of the preceding claims, wherein the two doors (6a, 6b) of the door configurations (1a, 1b) form two opposite wings of a double door.

## Revendications

1. Agencement de porte (1a, 1b)
comprenant un portillon (6a, 6b) destiné à l'ouverture et à l'obturation d'un accès (4), ledit portillon (6a, 6b) pouvant pivoter, autour d'un axe S, vis-à-vis d'un cadre principal (9) dudit agencement de porte (1a, 1b),
ledit portillon (6a, 6b) présentant un panneau coulissant (10a, 10b) monté à coulissement, dans une direction V, sur un cadre de battant (7a, 7b) dudit portillon (6a, 6b),
et ledit cadre de battant (7a, 7b) pouvant pivoter vis-à-vis dudit cadre principal (9), autour dudit axe S,
**caractérisé par le fait**
**qu'**il est prévu un verrou (32) par lequel le cadre de battant (7a, 7b) peut être verrouillé et déverrouillé, dans sa condition fermée, par rapport au cadre principal (9),
**qu'**un élément d'actionnement (31), disposé sur le panneau coulissant (10a, 10b), peut être déplacé avec ledit panneau coulissant (10a, 10b) et peut être commuté entre un premier emplacement et un deuxième emplacement,
sachant que, lorsque l'élément d'actionnement (31) occupe le premier emplacement, ledit élément d'actionnement (31) ne gêne pas une excursion du panneau coulissant (10a, 10b) sur le cadre de battant (7a, 7b), et ladite excursion dudit panneau coulissant (10a, 10b) n'influence pas la position du verrou,
et sachant que, lorsque l'élément d'actionnement (31) occupe le deuxième emplacement, ledit élément d'actionnement (31) pénètre dans le verrou (32), ou dans un organe d'entraînement (41) relié rigidement audit verrou (32) ou articulé sur ce dernier, de telle sorte que ledit verrou (32) soit actionné à l'état fermé dudit cadre de battant (7a, 7b), par excursion dudit panneau coulissant (10a, 10b), lorsque ledit élément d'actionnement (31) occupe ledit deuxième emplacement.

2. Agencement de porte (1a, 1b) selon la revendication 1, **caractérisé par le fait que**, lorsque le cadre de battant (7a, 7b) est à l'état fermé, le panneau coulissant (10a, 10b) fermé occulte l'intégralité de l'accès (4) pouvant être obturé par le portillon (6a, 6b).

3. Agencement de porte (1a, 1b) selon l'une des revendications précédentes, **caractérisé par le fait que** le panneau coulissant (10a, 10b) s'étend dans une direction perpendiculaire à la direction V, sur toute la hauteur (H) de l'accès (4) pouvant être obturé par le portillon (6a, 6b).

4. Agencement de porte (1a, 1b) selon l'une des revendications précédentes, **caractérisé par le fait**
**qu'**une occultation partielle (21), affectée à l'accès (4), est fixée rigidement au cadre de battant (7a, 7b) ;
et par le fait que, lorsque ledit cadre de battant (7a, 7b) est à l'état fermé et le panneau coulissant (10a, 10b) est à l'état fermé,
- ledit panneau coulissant (10a, 10b) s'étend sur une première région partielle (RTB) de l'accès (4), et
- ladite occultation partielle (21), fixée rigidement audit cadre de battant (7a, 7b), s'étend sur une seconde région partielle (LTB) dudit accès (4),
parallèlement à la direction V,
sachant que lesdites première et seconde régions partielles (RTB, LTB) recouvrent, conjointement, l'intégralité de la largeur (B) de l'accès (4) pouvant être obturé par le portillon (6a, 6b),
lesdites première et seconde régions partielles (RTB, LTB) se chevauchant en particulier, et sachant notamment que, lorsque ledit cadre de battant (7a, 7b) est à l'état fermé et ledit panneau coulissant (10a, 10b) est à l'état fermé, ladite première région partielle (RTB) s'étend sensiblement sur la moitié de ladite largeur de l'accès, parallèlement à ladite direction V.

5. Agencement de porte (1a, 1b) selon l'une des revendications précédentes, **caractérisé par le fait que**, lorsque l'élément d'actionnement (31) occupe le deuxième emplacement, une position du verrou, associée à un panneau coulissant (10a, 10b) fermé, verrouille le cadre de battant (7a, 7b) ; et une position dudit verrou, associée à un panneau coulissant (10a, 10b) déplacé, libère ledit cadre de battant (7a, 7b).

6. Agencement de porte (1a, 1b) selon l'une des revendications précédentes, **caractérisé par le fait que**, lorsque l'élément d'actionnement (31) occupe le deuxième emplacement, la plage d'excursions du panneau coulissant (10a, 10b) à partir de la position fermée est limitée, par une butée mécanique (34 ; 49), à un trajet de déverrouillage EW qui est plus court que le trajet possible de coulissement SW dudit panneau coulissant (10a, 10b) sur le cadre de battant (7a, 7b), lorsque ledit élément d'actionnement (31) occupe le premier emplacement,
sachant qu'il s'applique notamment la relation EW ≤ 0.2*SW,
et, en particulier, EW ≤ 5 cm.

7. Agencement de porte (1a, 1b) selon la revendication 6, **caractérisé par le fait que** le portillon (6a, 6b) présente un mécanisme de blocage qui, à l'état non fermé du cadre de battant (7a, 7b) et dans une position de l'élément d'actionnement (31) occupant le deuxième emplacement, bloque une excursion du panneau coulissant (10a, 10b) à partir de la position dudit panneau coulissant (10a, 10b) prise par excursion, contre la butée mécanique (34 ; 49),
sachant qu'il est notamment prévu, sur ledit cadre de battant (7a, 7b), un élément mobile de blocage (51) qui est précontraint, par une force élastique, vers un emplacement de blocage auquel il bloque le trajet d'excursion de l'élément d'actionnement (31) ou du verrou (32) ou de l'organe d'entraînement (41) occupant le deuxième emplacement ; et qui, à l'état fermé dudit cadre de battant (7a, 7b), peut être animé d'un coulissement le faisant sortir dudit trajet d'excursion dudit élément d'actionnement (31) ou dudit verrou (32) ou dudit organe d'entraînement (41) occupant le deuxième emplacement, par interaction avec un moyen complémentaire (54) offrant une réalisation rigide sur le cadre principal (9).

8. Agencement de porte (1a, 1b) selon la revendication 6 ou 7, **caractérisé par le fait qu'**il est prévu un mécanisme d'arrêt par lequel un emplacement du panneau coulissant (10a, 10b), résultant d'une excursion, peut être arrêté contre la butée mécanique (34 ; 49).

9. Agencement de porte (1a, 1b) selon la revendication 8, **caractérisé par le fait que** le mécanisme d'arrêt
a) comprend une bille élastique (50) intégrée dans le cadre de battant (7a, 7b), qui pénètre dans une creusure située sur le verrou (32),
ou
b) est instauré par un troisième emplacement de l'élément d'actionnement (31), auquel un élément de retenue dudit cadre de battant (7a, 7b) bloque une excursion dudit élément d'actionnement (31), sachant notamment que ledit élément d'actionnement (31) est poussé du deuxième emplacement au troisième emplacement, par une force élastique, et sachant que ledit troisième emplacement est ménagé, en particulier, entre les premier et deuxième emplacements.

10. Agencement de porte (1a, 1b) selon l'une des revendications précédentes, **caractérisé par le fait qu'**il est prévu, sur le cadre de battant (7a, 7b), un guide qui retient l'élément d'actionnement (31) au deuxième emplacement au cours d'une excursion du panneau coulissant (10a, 10b) à partir de la position fermée dudit panneau coulissant (10a, 10b), lorsque ledit élément d'actionnement (31) occupe ledit deuxième emplacement ; et qui autorise une commutation, entre les premier et deuxième emplacements, uniquement à l'état fermé dudit panneau coulissant (10a, 10b),
sachant que ledit guide comporte, notamment, un trou oblong (47) par lequel l'élément d'actionnement (31) peut être guidé au niveau d'un resserrement (48) dudit élément d'actionnement (31), et que ledit trou oblong (47) offre un élargissement (46) au niveau duquel, à l'état fermé dudit panneau coulissant (10a, 10b), ledit élément d'actionnement (31) peut être déplacé entre lesdits premier et deuxième emplacements.

11. Agencement de porte (1a, 1b) selon l'une des revendications précédentes, **caractérisé par le fait que** l'élément d'actionnement (31) comporte une broche escamotable et déployable qui est précontrainte, par une force élastique, vers une position escamotée correspondant au premier emplacement de l'élément d'actionnement (31), et peut être poussée, par une force musculaire, vers une position déployée correspondant au deuxième emplacement dudit élément d'actionnement (31).

12. Agencement de porte (1a, 1b) selon l'une des revendications précédentes, **caractérisé par le fait que**
le verrou (32) est monté à coulissement dans une direction R, sur le cadre de battant (7a, 7b), ladite direction R et la direction V s'étendant parallèlement ;
ou **par le fait que** ledit verrou (32) est monté à coulissement dans une direction R', sur le cadre principal (9), ladite direction R' et la direction V étant parallèles à l'état fermé dudit cadre de battant (7a, 7b).

13. Agencement de porte (1a, 1b) selon l'une des revendications précédentes, **caractérisé par le fait qu'**il est prévu, sur le cadre principal (9), une serrure (44) pouvant bloquer et libérer la position du panneau coulissant (10a, 10b), prise par excursion, à l'état fermé du cadre de battant (7a, 7b) et à l'état fermé dudit panneau coulissant (10a, 10b).

14. Agencement de porte (1a, 1b) selon l'une des revendications précédentes, **caractérisé par le fait que** le cadre de battant (7a, 7b) est réalisé avec configuration en C, le côté ouvert dudit cadre (7a, 7b), configuré en C, étant tourné à l'opposé de l'axe S.

15. Agencement à double porte comprenant deux agencements de portes (1a, 1b) placés en juxtaposition, conformes à l'une des revendications précédentes, les deux portillons (6a, 6b) desdits agencements de portes (1a, 1b) formant deux battants d'une double porte, situés en vis-à-vis.
